# FASCICULE DE BREVET EUROPEEN

(11) **EP 0 468 925 B1**
(45) Date de publication et mention de la délivrance du brevet: **02.06.1993**
(21) Numéro de dépôt: 91810579.2
(22) Date de dépôt: 17.07.1991
(51) Int. Cl.: E06B 9/174

(54) **Dispositif de fixation d'un moteur tubulaire pour l'entraînement d'un store ou analogues, dans une ambrasure**
Vorrichtung zur Befestigung eines Rohrmotors für den Antrieb eines Vorhanges oder dergleichen einer Gebäudeöffnung
Fixing device for a tubular motor for the actuation of a curtain or the like of a building opening

(30) Priorité: 23.07.1990 FR 9009390
(43) Date de publication de la demande: 29.01.1992
(73) Titulaire: SOMFY, F-74300 Cluses (FR)
(72) Inventeur: Rolland, Albert Lionel, F-74300 Cluses (FR)
(74) Mandataire: Meylan, Robert Maurice

(56) Documents cités:
- DE-U- 8 703 112
- FR-A- 2 562 945

## Description

La présente invention concerne un dispositif de fixation d'un moteur tubulaire pour l'entraînement d'un store, volet roulant ou analogues, dans une embrasure, constitué, d'une part, d'un moyen destiné à être fixé à l'embrasure et, d'autre part, d'un moyen solidaire du moteur venant s'accrocher au moyen fixé à l'embrasure dans une position angulaire choisie parmi plusieurs positions possibles.

Les moteurs tubulaires pour l'entraînement de stores, volets roulants ou analogues, sont montés à l'intérieur d'un tube d'enroulement et ils doivent être fixés, par l'une de leurs extrémités à l'embrasure de la fenêtre ou de la porte. Ces moteurs comportent généralement un dispositif d'arrêt en fin de course qui doit pouvoir être réglé au moyen d'un tourne-vis une fois le store installé. A cet effet, les vis de réglage doivent être accessibles. Or, notamment lors de réfection d'immeubles, le moteur doit occuper une position angulaire différente de cas en cas pour assurer cette accès aux vis de réglage.

Il a déjà été proposé un dispositif permettant de fixer le moteur dans différentes positions angulaires. Ce dispositif est constitué d'une plaque fixée dans l'embrasure et pourvue, d'une part, de deux nervures verticales parallèles et, d'autre part, de deux dents verticales, entre et en-dessous des nervures. Le moteur est pourvu d'une sorte de flasque portant une couronne munie de crans destinés à venir s'engager dans les dents de la plaque fixée à l'embrasure, entre les nervures verticales de celle-ci. Cette couronne est retenue verticalement par un loquet articulé sur la plaque. Le moteur peut prendre autant de positions angulaires différentes qu'il y a de crans dans la couronne solidaire du moteur.

La présente invention a pour but de réaliser un dispositif permettant également une orientation angulaire du moteur, mais plus compacte, permettant de fixer le moteur plus près du mur afin de gagner de la place et ne présentant pratiquement pas de jeu angulaire. L'invention a également pour but de réaliser un dispositif plus facile à utiliser et permettant la transmission d'un couple moteur élevé.

Ces buts sont atteints par le dispositif selon l'invention qui est caractérisé en ce que l'un des moyens est constitué, d'une part, d'une plaque munie de saillies perpendiculaires à la plaque, réparties régulièrement sur un cercle et dans lesquelles est formée une rainure annulaire extérieure commune interrompue entre les saillies, lesdites saillies définissant un profil femelle, et, d'autre part, d'un organe de verrouillage constitué d'une bague montée librement dans ladite rainure et en ce que l'autre moyen est constitué d'une pièce profilée constituant un profil mâle complémentaire dudit profil femelle et venant s'engager entre les saillies de ladite plaque, les saillies de ladite pièce profilée mâle étant également pourvues d'une rainure extérieure interrompue analogue à celle des saillies de ladite plaque et coïncidant avec cette dernière lorsque ladite pièce profilée mâle est emboîtée dans ladite plaque, ladite bague pouvant occuper au moins deux positions particulières, l'une, de verrouillage, dans laquelle elle est engagée dans les rainures de la plaque et de la pièce profilée mâle, et l'autre, dans laquelle elle n'est pas engagée dans la rainure de la pièce profilée mâle.

La pièce profilée mâle est de préférence solidaire du moteur, mais elle pourrait également constituer la pièce fixée à l'embrasure. Les pièces profilées mâle et femelle peuvent être réalisées en matière synthétique.

Selon un mode d'exécution, le verrouillage et le déverrouillage s'effectuent par une légère rotation d'une bague rigide présentant des segments de largeurs différentes.

Selon un autre mode de réalisation, la bague de verrouillage est une bague fendue élastique et la fixation du moteur se fait simplement par emboîtement axial.

Le moteur est fixé sur tout son pourtour par son profil. La plaque, de préférence métallique, fixée au mur, peut être de faible épaisseur, de telle sorte que le moteur est très près du mur. Le contour extérieur de la plaque peut être confondu avec l'enveloppe des saillies, de manière à former une pièce très compacte. Le moteur étant tenu sur tout son pourtour par l'emboîtement de deux profils conjugués, le couple transmis au tube d'enroulement peut être élevé.

Le dessin annexé représente, à titre d'exemple, deux modes d'exécution de l'invention.

La figure 1 est une vue de face d'une plaque fixée à l'embrasure selon un premier mode d'exécution.

La figure 2 est une vue de face de l'extrémité du moteur selon un premier mode d'exécution.

La figure 3 est une vue éclatée de la fixation, selon le premier mode d'exécution, la plaque à l'extrémité du moteur étant représentée en coupe selon III-III des figures 1 et 2.

La figure 4 représente la même fixation réalisée, en coupe selon IV-IV de la figure 5..

La figure 5 est une vue en coupe selon V-V de la figure 4.

La figure 6 représente un second mode d'exécution vu en coupe selon VI-VI de la figure 7.

La figure 7 est une vue en coupe selon VII-VII de la figure 6.

La figure 1 représente une plaque circulaire 1 présentant six saillies profilées 2 à 7 réparties régulièrement dans la zone périphérique de la plaque 1 et s'étendant parallèlement à l'axe du disque constitué par la plaque. La plaque est munie d'une rainure périphérique annulaire 8 s'étendant dans les sailles 2 à 7. Cette rainure 8 est donc interrompue entre les saillies. La plaque 1 présente en outre deux trous 9 et 10 pour sa fixation au moyen de vis, telles que la vis 11 (figure 3), dans une embrasure 12.

Le moteur 13 (figure 3) est muni d'une tête profilée 14 telle que représentée aux figures 2 et 3. Cette tête 14 est une pièce massive fixée au moteur 13 à travers une bague tournante 15 destinée à supporter un tube d'enroulement, de manière connue en soi. Elle présente un contour ondulé 16 dont la forme est conjuguée à la forme femelle définie par les saillies 2 à 7 de la plaque 1. La tête 14 est également pourvue d'une rainure périphérique annulaire 17 interrompue dans les creux de l'ondulation 16. En 18 est représenté le câble d'alimentation du moteur.

Le dispositif de fixation est complété par une bague métallique 19 représentée à la figure 5. Cette bague est incomplète de manière à pouvoir être ouverte pour sa mise en place dans la rainure 8. Elle présente des segments 20 et 21 de largeurs différentes et s'étendant alternativement sur un arc de 30°. La bague 19 est en outre munie de trois oreilles 22, 23 et 24 percées d'un trou.

Entre la rainure 17 et l'extrémité de la tête 14, l'enveloppe du profil ondulé 16 présente un diamètre inférieur au diamètre de l'enveloppe du profil en arrière de la rainure et légèrement inférieur au diamètre intérieur de la bague 19, entre deux segments étroits 21 , alors que le diamètre intérieur de la bague 19 entre deux parties larges est compris entre le diamètre de l'enveloppe de petit diamètre et le diamètre intérieur de la gorge 17.

La plaque 1, munie de la bague 19, est fixée à l'embrasure 12. La bague 19 est tout d'abord positionnée angulairement, de telle sorte que ses parties larges 20 sont escamotées dans les saillies 2 à 7. Dans cette position, la tête 14 du moteur peut être introduite axialement entre les saillies de la plaque 1 sans être gênée par les parties étroites 21 de la bague. Après emboîtement, la bague 19 est entraînée en rotation, par l'une de ses oreilles 22 à 24, d'un angle de 30°, ce qui a pour effet d'amener les parties larges 20 de la bague dans les segments existants de la rainure 17 de la tête 14. Cette tête 14 est alors verrouillée dans la plaque 1. L'un des trous des oreilles 22 à 23 est utilisé pour fixer la bague 19, par exemple au moyen d'une attache plombée.

Le dispositif décrit ci-dessus est susceptible de nombreuses variantes sans sortir du cadre de l'invention comme définie dans les revendications. En particulier, le nombre et la forme des saillies de la plaque 1 pourraient être différents. La plaque fixée dans l'embrasure pourrait être munie d'une seule saillie massive analogue à la tête 15, le moteur étant muni d'une plaque analogue à la plaque 1. Dans ce cas, la bague 19 serait sur le moteur.

Le verrouillage de l'outil sur la pièce terminale peut être assuré par d'autres moyens que ceux représentés aux figures 4 et 5. Un second mode d'exécution des moyens de verrouillage sera décrit, à titre d'exemple, en relation avec les figures 6 et 7.

Ce second mode d'exécution diffère essentiellement du premier mode d'exécution en ce que la bague 19 est remplacée par un simple jonc circulaire et élastiquement déformable 25. Pour le reste, la plaque et la tête 14 ne diffèrent que par des détails, de sorte que, par mesure de simplification, on a utilisé dans les figures 6 et 7 les mêmes références que dans les figures 1 à 5.

La plaque 1 diffère de la plaque 1 du premier mode d'exécution en ce que les saillies 2 à 7 de section de forme lenticulaire sont remplacées par des saillies 26, 27, 28, 29, 30, 31 en forme de parois concaves présentant une concavité tournée vers l'extérieur. Quant à la tête 14 du moteur 13, sa section se termine, sur les ondulations, par un arrondi 32. Le jonc 25 présente un pli ouvert 33 constituant un aménagement destiné à sa saisie pour le tirer radialement. Le jonc 25 présente en outre une ondulation 34 dirigée vers l'intérieur et dont la courbure et la grandeur correspond à la concavité des saillies 26 à 31.

Avant la mise en place de la tête 14 sur la plaque 1, le jonc élastique 25 est dans la position de verrouillage dans la gorge 8 de la plaque 1. La mise en place de la tête 14 se fait en force, par simple pression, la tête venant écarter le jonc 25 et la pénétration de la tête 14 étant facilitée par ses arrondis 32. Une fois la tête engagée, le jonc 25 se referme dans les rainures 17 de la tête 14. L'ondulation 34 du jonc est engagée dans la concavité de l'une des saillies 26 à 31, immobilisant le jonc 25 en rotation et laissant libre le passage du câble 18.

Pour séparer la tête 14 de la plaque 1, il suffit de dégager le jonc 25 des rainures 17 de la tête 14, comme représenté en traits mixtes à la figure 7, en tirant celui-ci radialement par son aménagement 33, par exemple à l'aide d'un tournevis. Le jonc 25 est ensuite repoussé dans la rainure 8.

## Revendications

1. Dispositif de fixation d'un moteur tubulaire, pour l'entraînement d'un store, volet roulant ou analogue, dans une embrasure, constitué, d'une part, d'un moyen (1) destiné à être fixé à l'embrasure et, d'autre part, d'un moyen (14) solidaire du moteur venant s'accrocher au moyen fixé à l'embrasure dans une position angulaire choisie parmi plusieurs positions possibles, caractérisé en ce que l'un des moyens (1, 14) est constitué, d'une part, d'une plaque (1) munie de saillies (2 à 7; 26 à 31) perpendiculaires à la plaque, réparties régulièrement sur un cercle et dans lesquelles est formée une rainure annulaire extérieure commune (8) interrompue entre les saillies, lesdites saillies définissant un profil femelle, et d'autre part, d'un organe de verrouillage constitué d'une bague (19; 25) montée dans ladite rainure, et que l'autre moyen est constitué d'une pièce profilée (14) constituant un profil mâle complémentaire dudit profil femelle et venant s'emboîter entre les saillies de ladite plaque, cette pièce profilée mâle étant également pourvue d'une rainure extérieure discontinue (17) analogue à celle des saillies de ladite plaque et coïncidant avec cette dernière lorsque la pièce profilée mâle est emboîtée dans ladite plaque, ladite bague (19; 25) pouvant occuper au moins deux positions particulières, l'une, de verrouillage, dans laquelle elle est engagée dans les rainures (8, 17) de la plaque et de la pièce profilée mâle, et l'autre dans laquelle elle n'est pas engagée dans la rainure (17) de la pièce profilée mâle.

2. Dispositif de fixation selon la revendication 1, caractérisé en ce que la bague de verrouillage (19) est montée librement dans la rainure (8) de la plaque et présente des secteurs (20, 21) de largeurs différentes disposées alternativement et dont la longueur est respectivement égale à la longueur de ladite rainure (8) dans chaque saillie et à la longueur de l'espace séparant deux saillies, la pièce mâle pouvant être emboîtée dans ladite plaque pour certaines positions angulaires de ladite bague (19), positions dans lesquelles les serpents larges de la bague sont escamotés dans les saillies de la plaque, la pièce mâle étant verrouillée sur la plaque pour d'autres positions angulaires de la bague, dans lesquelles ses segments larges sont engagés, par rotation, dans les saillies de la pièce profilée mâle.

3. Dispositif de fixation selon la revendication 1, caractérisé en ce que la bague de verrouillage (25) est une bague circulaire élastique ouverte et que la pièce profilée mâle (14) est conformée de manière à pouvoir s'engager dans la bague et écarter celle-ci élastiquement lors de sa mise en place dans la plaque.

4. Dispositif de fixation selon la revendication 3, caractérisé en ce que les faces extérieures des saillies (26 à 31) de la plaque sont concaves et que la bague de verrouillage (25) présente une ondulation dirigée vers l'intérieur, de grandeur et de courbure correspondant à celles des concavités desdites saillies, de telle sorte que cette ondulation s'engage dans la face concave de l'une desdites saillies pour immobiliser la bague en rotation.

## Patentansprüche

1. Befestigungsvorrichtung eines, einen Rollvorhang, Rolladen oder ähnliches antreibenden, röhrenförmigen Motors, in einer Fensterlaibung, bestehend einerseits aus einem Mittel (1), das zum befestigen an der Fensterlaibung bestimmt ist, und, andererseits aus einem, am Motor festgemachten Mittel (14), das sich an dem, an der Fensterlaibung festgemachten Mittel in einer, unter mehreren möglichen Positionen ausgewählten Winkelposition, einhängt, dadurch gekennzeichnet, dass das eine Mittel (1, 14) einerseits aus einer Platte (1) mit Vorsprüngen (2 bis 7, 26 bis 31) besteht, wobei die Vorsprünge rechtwinklig zur Platte sind, regelmässig auf einem Kreis angeordnet sind, und wobei in diesen eine äussere, ringförmige, gemeinsame, zwischen den Vorsprüngen unterbrochene Nut (8) gebildet ist, wobei diese Vorsprünge ein Mutterprofil bilden, und andererseits aus einem Verriegelungsorgan besteht, welches durch einen, in der Nut montierten Ring (19, 25) gebildet ist, und dass das andere Mittel aus einem profilierten Stück (14) besteht, welches ein, dem Mutterprofil zusätzliches Aussenprofil bildet und sich zwischen die Vorsprünge der Platte einfügt, wobei dieses profilierte Aussenstück ebenfalls eine äussere, unterbrochene Nut (17), ähnlich der, der Vorsprünge der Platte, aufweist, die mit dieser zusammenpasst, wenn das profilierte Aussenstück in die Platte eingefügt ist, wobei der Ring (19, 25) wenigstens zwei besondere Positionen einnehmen kann, eine zum Verriegeln, in welcher er in die Nuten (8, 17) der Platte und des profilierten Aussenstücks eingreift, und die andere in welcher er nicht in die Nut (17) des profilierten Aussenstücks eingreift.

2. Befestigungsvorrichtung nach Anspruch 1, dadurch gekennzeichnet, dass der Verriegelungsring (19) frei in der Nut (8) der Platte montiert ist und abwechselnd angeordnete Sektoren (20, 21) von verschiedenen Breiten aufweist, deren Länge jeweils der Länge der Nut (8) in jedem Vorsprung und der Länge des Abstandes zwischen zwei Vorsprüngen gleich ist, wobei das Aussenstück in die Platte, für gewisse Winkelpositionen des Ringes (19), eingefügt werden kann, Positionen in welchen die breiten Segmente des Ringes in den Vorsprüngen der Platte versenkt sind, wobei das Aussenstück für andere Winkelpositionen des Ringes auf der Platte verriegelt ist, in welchen seine breiten Segmente durch Drehung in die Vorsprünge des profilierten Aussenstücks eingreifen.

3. Befestigungsvorrichtung nach Anspruch 1, dadurch gekennzeichnet, dass der Verriegelungsring (25) ein offener, elastischer, kreisförmiger Ring ist, und dass das profilierte Aussenstück (14) in solcher Weise ausgebildet ist, dass es in den Ring eingreifen kann und diesen, beim Einfügen in die Platte, elastisch spreizen kann.

4. Befestigungsvorrichtung nach Anspruch 3, dadurch gekennzeichnet, dass die Aussenseiten der Vorsprünge (26 bis 31) der Platte konkav ausgebildet sind und dass der Verriegelungsring (25) eine nach innen gerichtete Welle aufweist, deren Grösse und Biegung den Konkavitäten der Vorsprünge entsprechen, so dass diese Welle in die konkave Seite eines dieses Vorsprünge eingreift, um den Ring drehunbeweglich zu machen.

## Claims

1. Device for fastening a tubular motor for driving a blind, roller shutter or the like in a recess, consisting, on the one hand, of a means (1) intended to be fastened to the recess and, on the other hand, of a means (14) fixed to the motor and becoming attached to the means fastened to the recess in an angular position selected from a plurality of possible positions, characterized in that one of the means (1, 14) consists, on the one hand of a plate (1) equipped with projections (2 to 7; 26 to 31) perpendicular to the plate, which are distributed uniformly over a circle and in which is formed a common external annular groove (8) interrupted between the projections, said projections defining a female profile, and, on the other hand, of a locking member consisting of a ring (19; 25) mounted in said groove, and in that the other means consists of a profiled piece (14) forming a male profile which is complementary with said female profile and engaging between the projections of said plate, this male profiled piece likewise being equipped with an interrupted external groove (17) similar to that of the projections of said plate and coinciding with the latter when the male profiled piece is fitted into said plate, said ring (19; 25) being capable of occupying at least two particular positions, one, a locking position, in which it is engaged in the grooves (8, 17) of the plate and of the male profiled piece, and the other in which it is not engaged in the groove (17) of the male profiled piece.

2. Fastening device as claimed in claim 1, characterized in that the locking ring (19) is mounted freely in the groove (8) of the plate and has sectors (20, 21) of different widths which the arranged alternately and the length of which is respectively equal to the length of said groove (8) in each projection and to the length of the space separating two projections, the male piece being engageable into said plate for some angular positions of said ring (19), in which positions the wide segments of the ring are retracted into the projections of the plate, the male piece being locked on the plate for other angular positions of the ring, in which its wide segments are engaged, as a result of rotation, into the projections of the male profiled piece.

3. Fastening device as claimed in claim 1, characterized in that the locking ring (25) is an open elastic circular ring, and in that the male profiled piece (14) is shaped so as'.to be capable of engaging into the ring and spreading the latter apart elastically during its installation in the plate.

4. Fastening device as claimed in claim 3, characterized in that the outer faces of the projections (26 to 31) of the plate are concave, and in that the locking ring (25) has a corrugation directed inwards and of a size and curvature corresponding to those of the concavities of said projections, such that this corrugation engages in the concave face of one of said projections in order to immobilize the ring in terms of rotation.
